# EUROPÄISCHE PATENTSCHRIFT

(11) **EP 4 050 258 B1**
(45) Veröffentlichungstag und Bekanntmachung des Hinweises auf die Patenterteilung: **05.06.2024**
(21) Anmeldenummer: 21194083.8
(22) Anmeldetag: 31.08.2021
(51) Int. Cl.: F23D 14/60, F23N 1/02, F23N 5/12, F23N 5/18, F23N 5/00

(54) **VERFAHREN ZUR REGELUNG EINER BRENNEREINRICHTUNG MIT LEISTUNGSERMITTLUNG ÜBER EINEN BRENNSTOFFPARAMETER**
METHOD FOR CONTROLLING A BURNER DEVICE WITH POWER DETERMINATION BASED ON A FUEL PARAMETER
PROCÉDÉ DE RÉGULATION D'UN DISPOSITIF DE BRÛLEUR AVEC DÉTERMINATION DE LA PUISSANCE À L'AIDE D'UN PARAMÈTRE DE COMBUSTIBLE

(30) Priorität: 26.02.2021 EP 21159771
(43) Veröffentlichungstag der Anmeldung: 31.08.2022
(73) Patentinhaber: Siemens Aktiengesellschaft, 80333 München (DE)
(72) Erfinder: Hauter, Harald, 76547 Sinzheim (DE); Lochschmied, Rainer, 76287 Rheinstetten-Forchheim (DE); Schmiederer, Bernd, 76149 Karlsruhe (DE)
(74) Vertreter: Siemens Patent Attorneys

(56) Entgegenhaltungen:
- EP-A1- 1 467 149
- DE-A1-102006 051 883
- DE-A1-102013 106 987
- DE-T2- 68 909 260

## Beschreibung

### Hintergrund

Die vorliegende Offenbarung befasst sich mit einer Leistungsermittlung über einen Brennstoffparameter an einer Brennereinrichtung. Insbesondere geht es um eine direkte Bestimmung einer Leistung als Funktion einer Luftzufuhr für eine gegebene Luftzahl λ.

Im Betrieb einer Brennereinrichtung ist das Verhältnis von Brennstoff zu Luft einzustellen. Dabei sind folgende Varianten der Einstellung bekannt.

Gemäss einer ersten Variante werden die Luftaktor-Kennlinie und Brennstoffaktor-Kennlinie über die Leistung während des Einstellvorganges ermittelt. Beispielsweise kann die Ermittlung von einer kleinen Leistung zu einer maximalen Leistung oder auch umgekehrt erfolgen. Dabei wird die Luftzahl λ für jeden Leistungspunkt eingestellt. Es können unterstützend auch Luftzufuhrsensoren verwendet werden. Gängige Luftzufuhrsensoren basieren auf Drehzahl, Massenstrom, Differenzdruck, Luft-Volumenstrom, etc. Die absolute Leistung wird dann über eine Messung der Brennstoffzufuhr an zumindest einem Punkt oder an mehreren Punkten bestimmt. Mit Hilfe des Heizwertes *Hᵤ* des aktuell eingespeisten Brennstoffes wird die Brennerleistung den jeweiligen Kennlinienpunkten zugeordnet. Die Leistungswerte der anderen Kennlinienpunkte werden durch Interpolation, vorzugsweise durch lineare Interpolation bestimmt.

Gemäss einer zweiten Variante sind die Luftaktor-Kennlinie und die Brennstoffaktor-Kennlinie vorgegeben. Zumeist wurden die Kennlinien empirisch im Labor ermittelt. Die Brennerleistung ist durch eine feste Funktion aus einer der beiden Kennlinien fest vorgegeben. Für unterschiedliche Brennstoffe werden unterschiedliche Kennlinien und/oder Kennliniensätze, welche ebenfalls fest vorgegeben sind, verwendet. Grundsätzlich kann eine neue Kennlinie für einen Brennstoff mit dem Heizwert *Hᵤ* gegenüber einer Referenz-Kennlinie für einen Brennstoff mit dem Heizwert *Hᵤ₀* durch Multiplikation mit dem Faktor $\frac{{H}_{u 0}}{{H}_{u}}$ errechnet werden, so dass sich ${\dot{V}}_{B} = \frac{{H}_{u 0}}{{H}_{u}} ⋅ {\dot{V}}_{B 0}$ ergibt. Die Luftak-tor-Kennlinie muss allerdings gegebenenfalls korrigiert werden, damit λ unverändert bleibt. Der Heizwert ist dabei der Energieinhalt pro Brennstoffmenge.

Gemäss einer dritten Variante wird die Änderung einer Brennstoffzusammensetzung mittels eines λ-Sensors aufgedeckt. Dies kann beispielsweise eine O₂-Sonde im Abgas sein, aus der λ direkt berechnet wird. Es kann beispielsweise auch eine Ionisationselektrode, deren Signal entsprechend ausgewertet wird, eingesetzt werden. Um die Luftzahl λ konstant zu halten, kann entweder die Luftzufuhr verändert werden oder aber die Brennstoffzufuhr korrigiert werden, bis der λ-Sensor wieder den ursprünglichen Wert einer Luftzahl λ misst. Wird das mindestens eine Luftzufuhrsignal nachgestellt, um die Luftzahl λ konstant zu halten, so ändert sich mit der Brennstoffzusammensetzung fast immer auch die Leistung an diesem Kennlinienpunkt. Wird das Brennstoffzufuhrsignal nachgestellt, um die Luftzahl λ konstant zu halten, so ändert sich die Leistung brennstoffabhängig. Um die Leistung anzupassen, muss für den Fall einer Leistungskorrektur eine neue Kennlinie des Luftaktors manuell oder automatisch ausgewählt oder berechnet werden.

Gängige Gasarten in Brennereinrichtungen sind solche aus der E-Gas Gruppe (gemäss EN 437:2009-09) sowie Gase aus der B/P-Gas Gruppe (gemäss EN 437:2009-09). Gase aus der E-Gas Gruppe enthalten wie fast alle Gase aus der zweiten Gasfamilie (gemäss EN 437:2009-09) Methan als Hauptbestandteil. Gase aus der B/P-Gas Gruppe haben wie alle Gase aus der dritten Gasfamilie (gemäss EN 437:2009-09) Propangas als Grundlage. Die Mischungen auf Grundlage von Methangas oder Propangas repräsentieren letztlich Mischungen aus unterschiedlichen Gasquellen, mit denen die Brennereinrichtung versorgt werden kann.

Für verschiedene Gasarten werden in der Regel Kennlinien bereitgestellt, die vor Ort bei der Inbetriebsetzung entsprechend der vorhandenen Gasgruppe ausgewählt werden. Die Einstellung erfolgt beispielsweise durch Wahl einer oder mehrerer im Speicher einer Regeleinheit hinterlegten Kurven. Jene Kennlinien geben den Verlauf der dem Brenner zugeführten Brennstoffmenge in Bezug auf die zugeführte Menge an Luft wieder. Es kann anstelle der Menge an zugeführter Luft die Drehzahl eines Gebläses in der Luftzufuhr des Brenners aufgetragen sein. Ferner kommen als Mass für die Luftzufuhr die Stellung und/oder das Stellsignal einer Luftklappe infrage.

Die Kennlinien können beispielsweise tabellarisch mit linearer Interpolation oder aber auch mit Hilfe von Polynomen als mathematische Funktion hinterlegt sein. Diese Form der Kennlinien-Zuordnung ist im europäischen Patent EP3299718B1, welches am 30. Oktober 2019 erteilt wurde, offenbart. Eine Anmeldung EP3299718A1 zum europäischen Patent EP3299718B1 wurde am 21. September 2016 eingereicht. Das europäische Patent EP3299718B1 nimmt keine Priorität in Anspruch.

Eine Luftmenge eignet sich als Leistungswert, wenn sich Lufttemperatur, Luftdruck oder Luftfeuchte nur unwesentlich verändern oder messtechnisch erfasst werden. Bei Messung der Luftmenge mit einem Luftmassenstromsensor werden die Einflüsse von Lufttemperatur und Luftdruck berücksichtigt. Der Einfluss der Luftfeuchte spielt vor allem bei tieferen Temperaturen eine untergeordnete Rolle.

Eine Patentanmeldung EP2682679A2 wurde eingereicht am 1. Juli 2013 durch VAILLANT GMBH, DE. Die Anmeldung wurde veröffentlicht am 8. Januar 2014. EP2682679A2 behandelt ein Verfahren zur Regelung und/oder Überwachung eines brenngasbetriebenen Brenners. EP2682679A2 nimmt eine Priorität vom 4. Juli 2012 in Anspruch.

EP2682679A2 behandelt das Anfahren von Arbeitspunkten unterhalb und oberhalb einer Soll-Luftzahl. Anschliessend wird ein Signal eines Massenstromsensors, welcher in einem Kanal zwischen einer Luftleitung und einer Brenngasleitung angeordnet ist, aufgezeichnet. Aus dem Signal wird auf eine korrekte oder nicht korrekte Justage des Systems geschlossen.

Eine Patentanmeldung DE102013106987A1 wurde eingereicht am 3. Juli 2013 durch Karl Dungs GmbH & Co. KG, 73660, Urbach. Die Anmeldung wurde veröffentlicht am 8. Januar 2015. DE102013106987A1 behandelt ein Verfahren und eine Vorrichtung zur Bestimmung einer Brennwertgrösse sowie eine gasbetriebene Einrichtung mit einer derartigen Vorrichtung.

Eine Patentanmeldung DE102006051883A1 wurde eingereicht am 31. Oktober 2006 durch Gaswärme-Institut e.V. Essen, 45356 Essen. Die Anmeldung wurde veröffentlicht am 8. Mai 2008. DE102006051883A1 behandelt eine Einrichtung und ein Verfahren zum Einstellen, Steuern oder Regeln des Brennstoff/Verbrennungsluft-Verhältnisses zum Betreiben eines Brenners.

Eine Patentanmeldung EP1467149A1 wurde eingereicht am 1. April 2004 durch die E ON RUHRGAS AG. Die Anmeldung wurde veröffentlicht am 13. Oktober 2004. EP1467149A1 behandelt ein Verfahren zu dem Überwachen der Verbrennung in einer Verbrennungseinrichtung.

Eine europäische Patentanmeldung EP0326494A1 wurde eingereicht am 27. Januar 1989 durch GAZ DE FRANCE, FR. Die Anmeldung wurde veröffentlicht am 2.

August 1989. Am 27. September 1993 wurde ein europäisches Patent EP0326494B1 erteilt. Eine entsprechende Übersetzung wurde als DE68909260T2 veröffentlicht. DE68909260T2 behandelt eine Vorrichtung für die Messung der Wärmekapazität einer Brennstoffströmung. DE68909260T2 nimmt eine Priorität vom 29. Januar 1988 in Anspruch.

Eine Patentanmeldung DE102013106987A1 wurde eingereicht am 3. Juli 2013 durch Karl Dungs GmbH & Co. KG. Die Anmeldung wurde veröffentlicht am 8. Januar 2015. DE102013106987A1 behandelt ein Verfahren und Vorrichtung zur Bestimmung einer Brennwertgrösse sowie gasbetriebene Einrichtung mit einer derartigen Vorrichtung.

Eine weitere Patentanmeldung DE102006051883A1 wurde eingereicht am 31. Oktober 2006 durch ein Gaswärme-Institut e.V. aus Essen. Die Anmeldung wurde veröffentlicht am 8. Mai 2008. DE102006051883A1 behandelt eine Einrichtung und ein Verfahren zum Einstellen, Steuern oder Regeln des Brennstoff/Verbrennungsluft-Verhältnisses zum Betreiben eines Brenners.

Eine europäische Patentanmeldung EP1467149A1 wurde eingereicht am 1. April 2004 durch die E ON RUHRGAS AG. Die Anmeldung wurde veröffentlicht am 13. Oktober 2004. EP1467149A1 behandelt ein Verfahren zu dem Überwachen der Verbrennung in einer Verbrennungseinrichtung. EP1467149A1 nimmt eine Priorität vom 11. April 2003 in Anspruch.

Ziel der vorliegenden Offenbarung ist eine möglichst direkte Leistungseinstellung über einer Luftzufuhr.

### Zusammenfassung

Ziel der vorliegenden Erfindung ist ein Verfahren, mit dem durch Ermittlung und/oder Bereitstellung eines Brennstoffparameters h der Ist-Wert *Pᵢₛₜ* der Leistung der Brennereinrichtung über der Luftzufuhr *V̇_{L}* direkt bestimmt werden kann. In die Bestimmung geht eine Luftzahl λ ein. Der für den Brennstoff spezifische Parameter kann beispielsweise aus Literaturwerten errechnet werden. Der Ist-Wert *Pᵢₛₜ* der Leistung der Brennereinrichtung kann in Kilowatt angegeben sein. Der Ist-Wert *Pᵢₛₜ* der Leistung der Brennereinrichtung kann auch relativ zu einem Referenzwert angegeben werden, so dass der relative Ist-Wert *Pᵢₛₜ* der Leistung der Brennereinrichtung in Prozent vom Referenzwert angegeben wird. Ein typischer Referenzwert ist dabei die maximale Leistung *Pₘₐₓ* der Brennereinrichtung.

Der Vorteil besteht darin, dass nur eine Luftzufuhrkennlinie vorhanden sein muss. Der Ist-Wert *Pᵢₛₜ* der Leistung der Brennereinrichtung kann der Luftzufuhr *V̇_{L}* zugeordnet werden. Bei einer Änderung des Brennstoffes und/oder der Brennstoffzusammensetzung wird die Brennstoffzufuhr-Kennlinie korrigiert. An einer Anlage ohne λ-Erfassung erfolgt dies manuell. Andernfalls kann die Korrektur mit Hilfe einer λ-Regelung erfolgen. Der Ist-Wert *Pᵢₛₜ* der Leistung der Brennereinrichtung wird aus der bekannten Luftzufuhr *V̇_{L}* am Kennlinienpunkt mit Hilfe des bekannten, gemessenen Wertes der Luftzahl λ und dem einzelnen, skalaren Brennstoffparameter $h = \frac{{H}_{U}}{{L}_{min}}$ zu $P = \frac{h}{λ} ⋅ {\dot{V}}_{L}$ berechnet. Der Mindestluftbedarf *Lₘᵢₙ* ist eine Eigenschaft des Brenngases. Der Mindestluftbedarf *Lₘᵢₙ* beschreibt die Luftmenge, die für eine Menge des Brennstoffes in Stöchiometrie, das heisst bei A = 1, benötigt wird. Der Brennstoffparameter h ist einem Brennstoff zugeordnet. Der Brennstoffparameter h kann auch einer Brennstoffgruppe zugeordnet werden, die aus Brennstoffen zusammengefasst ist, deren Brennstoffparameter h nahe beieinander liegen.

Umgekehrt kann so auch die Luftzufuhr *V̇_{L}* für einen bestimmten Soll-Wert *Pₛₒₗₗ* der Leistung der Brennereinrichtung bestimmt werden. Damit wird ebenfalls der Kennlinienpunkt beispielsweise als Zielvorgabe für die Luftzufuhr *V̇_{L}* vorgegeben. Für den brennstoffspezifischen Wert h müssen die beiden Parameter *Lₘᵢₙ* und H_{U} auf den gleichen Mengenwert bezogen sein. Das heisst, dass entweder *H_{U}* in Megajoule/Kilomol und *Lₘᵢₙ* in Kilomol/Kilomol oder *H_{U}* in Megajoule/Kubikmeter und *Lₘᵢₙ* in Kubikmeter/Kubikmeter angegeben sind. Jene Angaben setzen gleiche Umgebungsbedingungen wie Temperatur und Druck voraus. Mithin kann der Ist-Wert *Pᵢₛₜ* der Leistung der Brennereinrichtung über einen Leistungsregler direkt eingestellt werden. Dazu wird die Soll-Luftzufuhr *V̇_{Lsoll}* aus dem Soll-Leistungswert *Pₛₒₗₗ* mit Hilfe von λ und h zu ${\dot{V}}_{Lsoll} = \frac{λ}{h}$. *Pₛₒₗₗ* errechnet. Die Ist-Luftzufuhr *V̇_{List}* wird anschliessend über eine Messgrösse auf den Sollwert *V̇_{Lsoll}* eingeregelt. Die Brennstoffzufuhr *V̇_{B}* fährt aufgrund des jeweils eingestellten λ-Wertes der Luftzufuhr *V̇_{L}* nach.

Es ist ein weiteres verwandtes Ziel der vorliegenden Offenbarung, ein Verfahren bereitzustellen, welches die Bestimmung des Ist-Wertes *Pᵢₛₜ* der Leistung der Brennereinrichtung mit Hilfe der Luftzufuhr *V̇_{L}* ermöglicht.

Es ist ein weiteres verwandtes Ziel der vorliegenden Offenbarung mit der ermittelten korrekten Brennstoffzufuhr *V̇_{B}* als Ist-Wert und dem Sollwert, der aus einer über eine O₂-Regelung ermittelten Sollwert-Kennlinie stammt, die Luftzahl λ anhand des O₂-Regelkreises auszuregeln. Dabei erfolgen schnelle Leistungsänderungen anhand der hinterlegten Kennlinien. Es wird insbesondere auch bei sich ändernden Brennstoffen mit Hilfe des durch Messung des O₂-Wertes bestimmten λ-Wertes und/oder des Sollwertes von λ stets die aktuelle Leistung bestimmt.

Es ist ein weiteres verwandtes Ziel der vorliegenden Offenbarung, dass mit Hilfe der aktuell ermittelten Leistung über einen Leistungsregelkreis ein vorgegebener Leistungswert ausgeregelt wird.

Es ist ein weiteres Ziel der vorliegenden Offenbarung, dass mit Hilfe einer vorgegebenen Leistungsobergrenze bei sich ändernden Brennstoffen die maximale Brennstoffzufuhr *V̇_{B}* angepasst wird, so dass die Leistungsobergrenze für jeden Brennstoff erreicht wird. Vorzugsweise wird die Leistungsobergrenze für jeden Brennstoff nicht überschritten.

Es ist ein weiteres Ziel der vorliegenden Offenbarung, dass mit Hilfe einer vorgegebenen Leistungsuntergrenze bei sich ändernden Brennstoffen die minimale Brennstoffzufuhr *V̇_{B}* angepasst wird, so dass die Leistungsuntergrenze für jeden Brennstoff erreicht wird. Vorzugsweise wird die Leistungsuntergrenze für jeden Brennstoff nicht unterschritten.

Es ferner ein Ziel der vorliegenden Offenbarung, dass mit Hilfe der Verstellung des Brennstoffaktors durch die λ-Regelung der einzelne, skalare Brennstoffparameter h abgeschätzt und/oder ermittelt werden kann.

Es ist ausserdem ein Ziel der vorliegenden Offenbarung, dass mit Hilfe des berechneten Leistungswertes der Energieumsatz und/oder die Leistung auch bei wechselnden Brennstoffen ermittelt werden kann.

Es ist ein weiteres Ziel der vorliegenden Offenbarung, dass auch bei wechselnden Brennstoffen mit Hilfe des berechneten Leistungswertes und/oder mit Hilfe des berechneten Energiewertes Kosten für den Brennstoff ermittelt werden.

Es ist darüber hinaus ein Ziel der vorliegenden Offenbarung, eine Brennereinrichtung mit einer Regel- und/oder Steuer- und/oder Überwachungseinrichtung bereitzustellen mit Instruktionen im Speicher zur Ausführung eines hier offenbarten Verfahrens.

Es ist auch ein Ziel der vorliegenden Offenbarung, ein Verfahren und/oder eine Vorrichtung zur Bestimmung einer Brennerleistung bereitzustellen, welches in einer Brennereinrichtung wie beispielsweise einer industriellen Feuerungsanlage und/oder einer Heizanlage zum Einsatz kommt.

### Kurze Beschreibung der Figuren

Verschiedene Details werden dem Fachmann anhand der folgenden detaillierten Beschreibung zugänglich. Die einzelnen Ausführungsformen sind dabei nicht einschränkend. Die Zeichnungen, welche der Beschreibung beigefügt sind, lassen sich wie folgt beschreiben:
FIG 1 zeigt schematisch eine Brennereinrichtung ohne λ-Erfassung.
FIG 2 zeigt eine Brennereinrichtung mit O₂-Sensor zur λ-Erfassung im Abgas.
FIG 3 zeigt eine Brennereinrichtung mit Ionisationselektrode zur λ-Erfassung.
FIG 4 veranschaulicht eine Kennlinie von Luftzufuhr über Luftklappen-Position.
FIG 5 veranschaulicht eine Kennlinie von Luftzufuhr über gemessenem Luftmassenstrom, wobei die Messung des Luftmassenstromes im Bypass angeordnet sein kann.
FIG 6 veranschaulicht eine Kennlinie von Brennstoffzufuhr über Brennstoffklappenposition.
FIG 7 zeigt Werte *h* = *H_{U}*/*Lₘᵢₙ* für verschiedene Gase in Gruppen zusammengefasst.
FIG 8 zeigt Werte *h* = *H_{U}*/*Lₘᵢₙ* für Gasgruppen ohne Spezialgase in Abhängigleit von Lₘᵢₙ mit Detektionsgrenzen.

### Detaillierte Beschreibung

FIG 1 zeigt eine Brennereinrichtung 1 wie beispielsweise ein wandhängender Gasbrenner und/oder ein Ölbrenner. Im Feuerraum 2 der Brennereinrichtung 1 brennt im Betrieb eine Flamme eines Wärmeerzeugers. Der Wärmeerzeuger tauscht die Wärmeenergie der heissen Brennstoffe und/oder Brenngase in ein anderes Fluid wie beispielsweise Wasser. Mit dem warmen Wasser wird beispielsweise eine Warmwasserheizungsanlage betrieben und/oder Trinkwasser erwärmt. Gemäss einer anderen Ausführungsform kann mit der Wärmeenergie der heissen Brenngase ein Gut beispielsweise in einem industriellen Prozess erhitzt werden. Gemäss einer weiteren Ausführungsform ist der Wärmeerzeuger Teil einer Anlage mit Kraft-Wärme-Kopplung, beispielsweise ein Motor einer solchen Anlage. Gemäss einer anderen Ausführungsform ist der Wärmeerzeuger eine Gasturbine. Ferner kann der Wärmeerzeuger der Erhitzung von Wasser in einer Anlage zur Gewinnung von Lithium und/oder Lithiumkarbonat dienen. Die Abgase werden aus dem Feuerraum 2 beispielsweise über einen Schornstein abgeführt.

Die Zuluft 4 für den Verbrennungsprozess wird über ein (motorisch) angetriebenes Gebläse 3 der Brennereinrichtung 1 zugeführt. Über die Signalleitung 15 gibt die Regel- und/oder Steuer- und/oder Überwachungseinrichtung 13 dem Gebläse 3 die Luftzufuhr *V̇_{L}* vor, die es fördern soll. Damit wird die Gebläsedrehzahl ein Mass für die geförderte Luftmenge.

Gemäss einer Ausführungsform wird die Gebläsedrehzahl der Regel- und/oder Steuer- und/oder Überwachungseinrichtung 13 vom Gebläse 3 zurückgemeldet. Wird die Luftmenge über eine Luftklappe 4 und/oder ein Ventil eingestellt, kann als Mass für die Luftmenge die Klappen- und/oder Ventilstellung und/oder der aus dem Signal eines Massenstromsensors 12 und/oder Volumenstromsensors abgeleitete Messwert verwendet werden. Der Sensor ist vorteilhaft im Kanal 5 für die Luftzufuhr *V̇_{L}* angeordnet. Vorteilhaft stellt der Sensor ein Signal bereit, welches anhand einer geeigneten Signalverarbeitungseinheit in einen Strömungsmesswert gewandelt wird. Eine Signalverarbeitungseinrichtung umfasst idealerweise mindestens einen Analog-Digital-Wandler. Gemäss einer Ausführungsform ist die Signalverarbeitungseinrichtung, insbesondere der oder die Analog-Digital-Wandler, integriert in die Regel- und/oder Steuer- und/oder Überwachungseinrichtung 13.

Als Mass für die Luftzufuhr *V̇_{L}* kann auch der Messwert eines Drucksensors und/oder eines Massenstromsensors 12 in einem Seitenkanal verwendet werden. Eine Verbrennungseinrichtung mit Zufuhrkanal und Seitenkanal ist beispielsweise im europäischen Patent EP3301364B1 offenbart. Das europäische Patent EP3301364B1 wurde am 7. Juni 2017 angemeldet und am 7. August 2019 erteilt. Es wird eine Verbrennungseinrichtung mit Zufuhrkanal und Seitenkanal beansprucht, wobei in den Zufuhrkanal ein Massenstromsensor hineinragt.

Der Sensor 12 ermittelt ein Signal, welches der von der Luftzufuhr *V̇_{L}* abhängigen Druckwert und/oder dem Luftstrom (Teilchen- und/oder Massenstrom) im Seitenkanal entspricht. Vorteilhaft stellt der Sensor 12 ein Signal bereit, welches anhand einer geeigneten Signalverarbeitungseinrichtung in einen Messwert gewandelt wird. Gemäss einer weiteren vorteilhaften Ausführungsform werden die Signale mehrerer Sensoren in einen gemeinsamen Messwert gewandelt. Eine geeignete Signalverarbeitungseinrichtung umfasst idealerweise mindestens einen Analog-Digital-Wandler. Gemäss einer Ausführungsform ist die Signalverarbeitungseinrichtung, insbesondere der oder die Analog-Digital-Wandler, integriert in die Regel- und/oder Steuer- und/oder Überwachungseinrichtung 13.

Gemäss einer Ausführungsform ist die Luftzufuhr *V̇_{L}* der Wert der aktuellen Luftdurchflussrate. Die Luftdurchflussrate kann in Kubikmeter Luft pro Stunde gemessen und/oder angegeben sein. Die Luftzufuhr *V̇_{L}* kann in Kubikmeter Luft pro Stunde gemessen und/oder angegeben sein.

Massenstromsensoren 12 erlauben die Messung bei grossen Flussgeschwindigkeiten speziell in Verbindung mit Brennereinrichtungen im Betrieb. Typische Werte solcher Flussgeschwindigkeiten liegen den Bereichen zwischen 0.1 Meter pro Sekunde und 5 Meter pro Sekunde, 10 Meter pro Sekunde, 15 Meter pro Sekunde, 20 Meter pro Sekunde, oder sogar 100 Meter pro Sekunde. Massenstromsensoren, welche sich für die vorliegende Offenbarung eignen, sind beispielsweise OMRON^{®} D6F-W oder Typ SENSOR TECHNICS^{®} WBA Sensoren. Der nutzbare Bereich dieser Sensoren beginnt typisch bei Geschwindigkeiten zwischen 0.01 Meter pro Sekunde und 0.1 Meter pro Sekunde und endet bei einer Geschwindigkeit wie beispielsweise 5 Meter pro Sekunde, 10 Meter pro Sekunde, 15 Meter pro Sekunde, 20 Meter pro Sekunde, oder sogar 100 Meter pro Sekunde. Mit anderen Worten, es können untere Grenzen wie 0.1 Meter pro Sekunde kombiniert werden mit oberen Grenzen wie 5 Meter pro Sekunde, 10 Meter pro Sekunde, 15 Meter pro Sekunde, 20 Meter pro Sekunde, oder sogar 100 Meter pro Sekunde.

Die Brennstoffzufuhr *V̇_{B}* wird durch die Regel- und/oder Steuer- und/oder Überwachungseinrichtung 13 mit Hilfe eines Brennstoffaktors und/oder eines (motorisch) einstellbaren Ventils eingestellt und/oder ausgeregelt. In der Ausführung in FIG 1 ist der Brennstoff ein Brenngas. Eine Brennereinrichtung 1 kann dann an verschiedene Brenngasquellen angeschlossen werden, beispielsweise an Quellen mit hohem Methan-Anteil und/oder an Quellen mit hohem Propan-Anteil. In FIG 1 wird die Menge an Brenngas durch ein (motorisch) einstellbares Brennstoffventil 9 von der Regel- und/oder Steuer- und/oder Überwachungseinrichtung 13 eingestellt. Der Ansteuerwert 19, beispielsweise bei einem pulsweitenmodulierten Signal, des Gasventiles ist dabei ein Mass für die Menge an Brenngas. Er ist auch ein Wert 19 für die Brennstoffzufuhr *V̇_{B}.* Gemäss einer speziellen Ausführungsform wird das Brennstoffventil 9 anhand eines Schrittmotors eingestellt. In jenem Fall ist die Schrittstellung des Schrittmotors ein Mass für die Menge an Brenngas. Das Brennstoffventil 9 kann auch in einer Einheit mit zumindest einem oder beiden der Sicherheitsabsperrventile 7 oder 8 integriert sein. Weiterhin kann das Brennstoffventil 9 ein intern über einen Durchflusssensor geregeltes Ventil sein, das einen Sollwert 19 erhält und den Istwert des Durchflusssensors auf den Sollwert 19 ausregelt. Der Durchflusssensor kann dabei als Volumenstromsensor beispielsweise als Turbinenradradzähler, Balgenzähler und/oder als Differenzdrucksensor realisiert sein. Der Durchflusssensor kann auch als Massenstromsensor, beispielsweise als thermischer Massenstromsensor, ausgeführt sein.

Wird als Aktor 9 eine Gasklappe verwendet, so kann als Mass für die Menge an Brenngas die Position einer Klappe verwendet werden. Alternativ kann als Mass für die Menge an Brenngas der aus dem Signal eines Massenstromsensors und/oder eines Volumenstromsensors abgeleitete Messwert verwendet werden. Jener Sensor ist vorteilhaft im Zufuhrkanal für Brennstoff angeordnet. Jener Sensor erzeugt ein Signal, welches anhand einer geeigneten Signalverarbeitungseinrichtung in einen Strömungsmesswert (Messwert des Teilchen- und/oder Massenstromes und/oder Volumenstromes) gewandelt wird. Eine geeignete Signalverarbeitungseinrichtung umfasst idealerweise mindestens einen Analog-Digital-Wandler. Gemäss einer Ausführungsform ist die Signalverarbeitungseinrichtung, insbesondere der oder die Analog-Digital-Wandler, integriert in die Regel-, Steuer- und Überwachungseinrichtung 13.

Der Fachmann erkennt, dass die oben genannten Werte auch aus einer Kombination von durch Sensoren ermittelten Grössen berechnet werden können. Jene Werte sind dann Masse für die Zufuhr (Teilchen- und/oder Massenstrom und/oder Volumenstrom) an Brenngas. Der Fachmann erkennt weiterhin, dass auf ähnliche Art und Weise die Zufuhr an Brennstoff eines flüssigen Brennstoffes ermittelt werden kann.

FIG 2 zeigt eine Brennereinrichtung 1 mit einem Luftzahlsensor 20 zur Erfassung der Luftzahl λ. Der Luftzahlsensor 20 zur Erfassung der Luftzahl λ umfasst beispielsweise einen O₂-Sensor. In einer Ausführungsform ist der Luftzahlsensor 20 zur Erfassung der Luftzahl λ ein Oa-Sensor. Der Luftzahlsensor 20 zur Erfassung der Luftzahl λ kann beispielsweise im Feuerraum 2 und/oder im Abgasweg angeordnet sein.

Der Luftzahlsensor 20 zur Erfassung der Luftzahl λ erzeugt ein Signal 21. Das Signal 21 wird von der Regel- und/oder Steuer- und/oder Überwachungseinrichtung 13 eingelesen und geeignet ausgewertet. Mit Hilfe des Signales 21 kann für jede Luftzufuhr *V̇_{L}* eine vorgegebene Luftzahl λ ausgeregelt werden. Dabei wird die gemessene Luftzufuhr *V̇_{L}* über den Aktor 9 in der Brennstoffzufuhr *V̇_{B}* und/oder über den Aktor 3, 4 in der Luftzufuhr VLauf einen vorgegebenen Sollwert ausgeregelt.

FIG 3 zeigt eine Brennereinrichtung 1 mit einem Luftzahlsensor 20 zur Erfassung der Luftzahl λ umfassend eine Ionisationselektrode. Als Material einer Ionisationselektrode kommt vielfach KANTHAL^{®}, z.B. APM^{®} oder A-1^{®}, zum Einsatz. Auch Elektroden aus Nikrothal^{®} werden vom Fachmann in Betracht gezogen. Die Ionisationselektrode kann beispielsweise im Feuerraum 2 angeordnet sein.

Die Messgrösse für die Luftzufuhr *V̇_{L}* kann als eine direkte Kennlinie aus Luftzufuhr *V̇_{L}* über Gebläsedrehzahl oder aus Luftzufuhr *V̇_{L}* über Luftklappenstellung gegeben sein. Die Luftklappenstellung kann beispielsweise als Stellwinkel angegeben sein. Es ist auch eine Kombination aus Drehzahl und Stellwinkel möglich. FIG 4 zeigt eine solche direkte Kennlinie.

Idealerweise kann die Luftzufuhr *V̇_{L}* mit einem Luftmassenstromsensor ermittelt werden. Eine entsprechende Kennlinie zeigt FIG 5. Der Luftmassenstromsensor kann beispielsweise direkt im Luftzufuhrkanal 11 angeordnet sein.

Der Luftmassenstromsensor kann auch in einem Bypass am Luftzufuhrkanal 11 über einer Blende angeordnet sein. Eine Anordnung mit Bypass ist beispielsweise bekannt aus dem europäischen Patent EP3301362B1. Der Luftmassenstromsensor kann weiterhin in einem Bypass über einer Luftklappe, die als Blende wirkt, angeordnet sein.

Die Luftzufuhr *V̇_{L}* wird dann beispielsweise aus einer Kombination des Luftmassenstromsignales und der Luftklappenposition oder aber aus dem Luftmassenstromsignal und der Gebläsedrehzahl oder aus allen dreien ermittelt. Prinzipiell ist auch die Ermittlung der Luftzufuhr *V̇_{L}* mit Hilfe eines Differenzdrucksensors über einer Blende oder einer Luftklappe, auch in beliebiger Kombination mit Luftmassenstromsensor, Gebläsedrehzahl und/oder Luftklappenstellung möglich.

Die genannten Luftzufuhrsensoren bilden dabei ein unterschiedliches Mass für die Luftzufuhr *V̇_{L}*. So ist das Messergebnis aus Drehzahl und Klappenstellung abhängig von weiteren Umgebungsbedingungen, wie Luftdruck, Lufttemperatur und Abgasweg. Um die Messgenauigkeit von *V̇_{L}*. zu erhöhen, können in die Ermittlung auch Messwerte der Umgebungsbedingungen wie Zulufttemperatur, Luftfeuchte oder absoluter Luftdruck einfliessen. Wird ein Luftmassenstromsensor oder ein Differenzdrucksensor verwendet, so kann die Luftzufuhr *V̇_{L}* auch ohne Einflüsse der Umgebungsbedingung bestimmt werden. Je nach Messgrösse bilden sich die nicht berücksichtigten Einflüsse der Umgebung wie auch die Genauigkeit des Messergebnisses in der Genauigkeit des Ist-Wertes *Pᵢₛₜ* der Leistung der Brennerreinrichtung 1 ab. Die Luftzufuhr *V̇_{L}* und/oder der Ist-Wert *Pᵢₛₜ* der Leistung der Brennereinrichtung 1 können dabei absolut oder relativ zum Maximalwert der Kennlinie und/oder einem anderen Wert berechnet werden.

Entsprechende Überlegungen wie für die Messung der Luftzufuhr *V̇_{L}* gelten für die Messung der Brennstoffzufuhr *V̇_{B}.* Die Messgrösse für die Brennstoffzufuhr *V̇_{B}* kann eine direkte Kennlinie aus Brennstoffzufuhr *V̇_{B}* über Brennstoffventilstellung gegeben sein. Die Brennstoffventilstellung kann beispielsweise als Stellwinkel angegeben sein. FIG 6 zeigt eine solche direkte Kennlinie.

Idealerweise kann die Luftzufuhrkennlinie an einer Brennereinrichtung 1 im Werk mit beispielsweise einem Luftmassenstromsensor oder einem Drehzahlgeber voreingestellt sein. Alternativ kann sie auch an einer einzelnen Brennereinrichtung 1 über einen Brennstoffzähler und/oder Brenngaszähler zur Ermittlung von *V̇_{B}* mit bekanntem Brennstoff und einem Luftzahlsensor 20 zur Erfassung der Luftzahl λ berechnet werden. Zur Berechnung dient die Beziehung über *V̇_{L}* = *λ* · *Lₘᵢₙ · V̇_{B}* zwischen Luftzufuhr *V̇_{L},* Luftzahl λ, bekanntem Mindestluftbedarf *Lₘᵢₙ* und bekannter Brennstoffzufuhr *V̇_{B}.*

Wurde die Luftzufuhr *V̇_{L},* wie oben dargestellt, im Werk oder an der Brennereinrichtung 1 vor Ort eingestellt, so kann nach Einstellung der Luftzahl λ die Leistung *Pᵢₛₜ* für jeden Brennstoff bestimmt werden. Dazu werden die bekannten Parameter herangezogen. Mit nur einer Luftzufuhrkennlinie kann der Brenner für jeden Brennstoff mit bekanntem Parameter $h = \frac{{H}_{U}}{{L}_{min}}$ innerhalb eines Bereichs zwischen einer maximalen Leistung *P_{soll-mαx}* und einer minimalen Leistung *Pₛₒₗₗ₋ₘᵢₙ* beschränkt werden. Dabei wird die Soll-Vorgabe der Luftzufuhr *V̇_{L}* entsprechend ${\dot{V}}_{Lsoll - max} = \frac{λ}{h} ⋅ {P}_{soll - max}$ und/oder ${\dot{V}}_{Lsoll - min} = \frac{λ}{h} ⋅ {P}_{soll - min}$ begrenzt. Bei Änderungen des Brennstoffes oder der Luftzahl λ kann der Ist-Wert *Pᵢₛₜ* der Leistung der Brennereinrichtung 1 an jedem Punkt direkt neu berechnet und/oder eingestellt und/oder begrenzt werden.

Für eine manuelle Anpassung der Leistung an einen Brennstoff müssen Mindestluftbedarf *Lₘᵢₙ*, Brennstoffparameter $h = \frac{{H}_{U}}{{L}_{min}}$ und der Sollwert für die Luftzahl λ bekannt sein. Zunächst wird die Brennstoffzufuhr über ${\dot{V}}_{B} = \frac{{\dot{V}}_{L}}{λ ⋅ {L}_{min}}$ berechnet und eingestellt. Häufig kann die Brennstoffzufuhr *V̇_{B}* nicht direkt eingegeben werden. Die Brennstoffzufuhr *V̇_{B}* ist dann nur über eine Referenz-Kennlinie *V̇*_{*B*0} in Abhängigkeit des Stellwinkels einer Brennstoffklappe oder eines Brennstoffventils gemäss FIG 6 für ein Referenzgas mit dem Mindestluftbedarf *Lₘᵢₙ₀* bekannt. Dann errechnet sich für einen anderen Brennstoff mit dem Mindestluftbedarf *Lₘᵢₙ* für eine gleiche Luftzahl λ und die gleiche Luftzufuhr *V̇_{L}* wie bei der Referenzeinstellung die neue Brennstoffzufuhr zu ${\dot{V}}_{B} = \frac{{L}_{m i n 0}}{{L}_{min}} ⋅ {\dot{V}}_{B 0}$*.* Soll sich zusätzlich die Luftzahl λ gegenüber der Einstellung λ₀ mit dem Referenzgas ändern, so errechnet sich ${\dot{V}}_{B} = \frac{{λ}_{0} ⋅ {L}_{min 0}}{λ ⋅ {L}_{min}} ⋅ {\dot{V}}_{B 0}$. Bei der Änderung auf den neuen Brennstoff wird der Brennstoffaktor 9 so verstellt, dass die jedem Luftzufuhrpunkt zugeordnete Brennstoffzufuhr 6 um den Faktor $\frac{{λ}_{0} ⋅ {L}_{min 0}}{λ ⋅ {L}_{min}}$ und/oder bei gleichem Wert von λ um den Faktor $\frac{{L}_{min 0}}{{L}_{min}}$ verändert wird. Anhand der bekannten Kennlinie aus FIG 6 können nach Multiplikation von Brennstoffzufuhr 6 mit dem ermittelten Faktor die neuen Ansteuerwerte und/oder Stellwinkel 19 für die geänderte Brennstoffzusammensetzung direkt berechnet werden. Die Kennlinie kann dabei beispielsweise in Form einer Tabelle, deren Zwischenwerte linear interpoliert werden, gegeben sein. Die Kennlinie kann weiterhin als mathematische Formel und/oder als mathematische Beziehung gegeben sein.

Die Leistung kann bei der gleichen Luftzufuhr *V̇_{L}* gemäss den Berechnungen oben für eine unveränderte Luftzahl λ zu ${P}_{1} = \frac{{h}_{1}}{{h}_{0}} ⋅ {P}_{0}$ und/oder bei sich ändernder Luftzahl λ zu ${P}_{1} = \frac{{λ}_{0} ⋅ {h}_{1}}{{λ}_{1} ⋅ {h}_{0}} ⋅ {P}_{0}$ berechnet werden. Bei unveränderter Luftzahl λ ist die Leistung *P*₁ ≈ *P*₀, wenn *h*₁ ≈ *h*₀ ist. Mit Hilfe dieser einfachen Massnahme kann mit beispielsweise aus der Literatur bekannten Parametern *Lₘᵢₙ* und *H_{U}* und damit bekanntem Brennstoffparameter $h = \frac{{H}_{U}}{{L}_{min}}$ ein Gerät direkt und leicht auf einen neuen Brennstoff eingestellt werden. Es müssen nicht empirisch neue Kennlinien ermittelt werden. Dabei wird auch die jeweilige Leistung *Pᵢₛₜ* an den neuen Brennstoff angepasst. Vorteilhaft kann für einen Sollwert *Pₛₒₗₗ* der Leistung der Brennereinrichtung 1 die korrekte Luftzufuhr *V̇_{L}* und/oder die korrekte Brennstoffzufuhr *V̇_{B}* ermittelt werden.

Wird die Luftzahl λ mit Hilfe eines O₂-Sensors oder mit Hilfe einer Ionisationselektrode ermittelt, kann die Luftzahl λ bei einer Änderung der Brennstoffzusammensetzung über einen Regelkreis konstant gehalten werden. Beim O₂-Sensor wird die Luftzahl λ direkt aus dem Ergebniswert des Sensors gemäss dem Stand der Technik berechnet. Beispielsweise lässt sich die Luftzahl λ aus dem Sauerstoffgehalt O₂ anhand der Beziehung $λ \approx \frac{20,9}{20,9 - {O}_{2}}$ berechnen. Mit Hilfe eines Regelkreises wird dann die Brennstoffzufuhr *V̇_{B}* so ausgeregelt, dass der Sollwert von λ erreicht wird. Der Sollwert von λ kann abhängig von der Luftzufuhr *V̇_{L}* sein. Bei Verwendung eines Ionisationssignales und/oder eines Ionisationsstromsignales zur λ-Erfassung wird der gemessene Ionisationsstrom auf einen von der Luftzufuhr *V̇_{L}* abhängigen Sollwert ausgeregelt, indem die Brennstoffzufuhr *V̇_{B}* verändert wird.

Gegenüber einer Referenz- Brennstoffzufuhr *V̇*_{*B*0}*,* die an einer Brennereinrichtung 1 eingestellt wurde, berechnet sich die neue Brennstoffzufuhr zu *V̇_{B}* = *k · V̇*_{*B*0}*,* über der gesamten Modulationskennlinie des Brennstoffes über der Leistung. Dabei wird eine gleiche Luftzahl λ angenommen. Der Stellaktor wird dabei entsprechend so eingestellt, dass über dem gesamten Modulationsbereich *V̇*_{*B*1} gegenüber *V̇*_{*B*0} um den Faktor k verschoben ist. Mithin braucht der geänderte Brennstoff nur an einem Leistungspunkt ausgeregelt zu sein, damit der Faktor k bekannt ist. Mit Hilfe dieses Faktors k sind die geänderten Brennstoffaktorstellungen über dem gesamten Leistungsbereich bekannt und damit die geänderte Modulationskennlinie festgelegt. Der ausgeregelte Faktor k ist gemäss den Berechnungen oben für unverändertes λ als $k = \frac{{L}_{min 0}}{{L}_{min}}$ zu erkennen.

Gibt man für einen anderen Brennstoff beispielsweise im Rahmen einer Brennstoffumschaltung andere Luftzahlsollwerte vor, so wird der Faktor k zu k = $\frac{{λ}_{0} ⋅ {L}_{min 0}}{λ ⋅ {L}_{min}}$ ausgeregelt.

Hat man für ein Referenzgas mit bekanntem Mindestluftbedarf *Lₘᵢₙ₀* die Brennstoffmodulationskennlinie eingestellt, so kann nach dem Ausregeln von λ mit dem ermittelten Faktor k der für den aktuell vorliegenden Brennstoff notwendigen Mindestluftbedarf zu ${L}_{min} = \frac{{L}_{min 0}}{k}$ für gleiches λ bestimmt werden. Für geändertes *λ* ≠ *λ*₀ wird der Mindestluftbedarf zu ${L}_{min} = \frac{{λ}_{0} ⋅ {L}_{min 0}}{λ ⋅ k}$ bestimmt.

Ist die Brennstoff-Zusammensetzung bekannt, so kann der neue Ist-Wert *Pᵢₛₜ* der Leistung der Brennereinrichtung 1 auch bei sich ändernder Brennstoffzusammensetzung wie oben beschrieben zu ${P}_{ist} = \frac{h}{λ} ⋅ {\dot{V}}_{L}$ für jeden Luftzufuhrpunkt berechnet werden. Für jeden Sollwert *Pₛₒₗₗ* der Leistung der Brennereinrichtung 1 kann der Sollwert für die Luftzufuhr ${\dot{V}}_{Lsoll} = \frac{λ}{h} ⋅ {P}_{soll}$ ermittelt werden.

FIG 7 zeigt den Zusammenhang zwischen dem Mindestluftbedarf 22, *Lₘᵢₙ*, und dem einzelnen, skalaren Brennstoffparameter 23, $h = \frac{{H}_{U}}{{L}_{min}}$, für verschiedene Brenngase. Wie man dort sieht, kann man die Brenngase in Gruppen zusammenfassen. Die Gruppen bestimmen sich dadurch, dass für die aktuelle Luftzufuhr *V̇_{L}* bei einer Änderung des Gases und einer durchgeführten Ausregelung der Gaszufuhr bei unveränderter Luftzahl λ auch der Ist-Wert *Pᵢₛₜ* der Leistung der Brennereinrichtung 1 innerhalb vorgegebener Grenzen bleibt. Für jede diese Gruppen liegt dann der einzelne, skalare Brennstoffparameter h innerhalb der vorgegebenen Grenzen. Die Grenzen bestimmen sich aus dem zulässigen Fehler für den Ist-Wert *Pᵢₛₜ* der Leistung der Brennereinrichtung 1.

So sind in FIG 7 die mit 24 markierten Gase allesamt Gase der zweiten Gasfamilie (nach EN437:2009-09) einschliesslich der Sondergase ohne das *Sardinien-Gas* (=Propan-Luft-Gemisch). Diese Gase haben Methan als Basis und sind mit inerten Gasen oder geringeren Mengen von anderen Brenngasen vermischt. Wenn Gase innerhalb dieser Gruppe gewechselt werden und die Luftzahl λ durch Ausregeln der Brennstoffzufuhr *V̇_{B}* konstant bleibt, ist für diese mit 24 markierten Gase der einzelne, skalare Brennstoffparameter *h* = $3,55 \frac{MJ}{{m}^{3}} , - 0 % , + 2 %$. Damit schwankt für diese Gase nach Ausregeln der Luftzahl λ im Brennersystem der Ist-Wert *Pᵢₛₜ* der Leistung der Brennereinrichtung 1 in einem Bereich von kleiner 2 Prozent.

Die in FIG 7 mit 26 markierten Gase sind Gase der dritten Gasfamilie (nach EN437:2009-09) diese haben einen Brennstoffparameter von *h* = $3,73 \frac{MJ}{{m}^{3}} , - 0 % , + 4,5 %$. Der Fehler gegenüber den mit 24 bezeichneten Gasen ist kleiner 8 Prozent. Trägt man diesen Fehler, braucht zwischen der

Gasgruppe 24 und der Gasgruppe 26 keine Leistungskorrektur vorgenommen zu werden. Da aber normalerweise bekannt ist, ob Flüssiggas (= Gase der dritten Familie) anliegt, kann die Korrektur manuell vorgenommen werden, indem der einzelne, skalare Brennstoffparameter $h = 3,73 \frac{MJ}{{m}^{3}}$ eingegeben wird.

Die in FIG 7 mit 25, 27, 28 und 29 bezeichneten Gase bilden weitere Sondergasgruppen (Sardinien-Gas, Prozess-Gase). Es ist jeweils bekannt, wenn diese Gase anliegen und die jeweiligen Werte des Brennstoffparameters h können direkt eingegeben werden, damit die Leistungskorrektur vorgenommen werden kann. Die Fehler liegen dann beispielsweise bei weniger als 5,1 Prozent.

Bei dem in FIG 7 mit 30 bezeichneten Gas handelt es sich um reinen Wasserstoff mit $h = 4,22 \frac{MJ}{{m}^{3}}$*.*

Wie schon oben erwähnt, muss bei Wechsel innerhalb einer Gasgruppe im Rahmen der angegebenen Genauigkeit keine Leistungskorrektur vorgenommen werden. Bei Wechsel von Gasgruppe zu Gasgruppe ist bekannt, welche Gasgruppe anliegt. Die Korrektur kann über Änderung von h manuell erfolgen.

Bisweilen kommen die verschiedenen Gase oder Gase aus Gasgruppen aus verschiedenen Brennstoffzufuhrleitungen und die Absperrventile der jeweiligen Brennstoffzufuhrleitungen werden ab und zugeschaltet. Dann kann mit dem Umschalten der Brennstoffzufuhr *V̇_{B}* auch der Gasparameter gewechselt werden. Mithin kann die Leistung oder die Brennermodulation angepasst werden.

Als Brennstoffe sind beispielsweise bekannt:
- Erdgas aus dem Versorgungsnetz,
- Flüssiggas,
- Gas auf Sardinien,
- Prozessgase mit bekannter Zusammensetzung (erste Gasfamilie),
- Flüssige Brennstoffe, wie Heizöl EL etc.,
- Mischungen umfassend Wasserstoff und
- reiner Wasserstoff.

Weil die Zusammensetzungen jeweils bekannt sind, ist auch jeweils der einzelne, skalare Brennstoffparameter h bekannt.

Wenn man die Sondergasgruppen 15, 27, 28, 29 ausnimmt, bei denen bekannt ist, wann sie anliegen, kann man die Leistungskorrektur auch weiter automatisieren. Dazu berechnet man mit dem durch die Regelung ermittelten Faktor *k* den neuen Mindestluftbedarf ${L}_{min} = \frac{{L}_{min 0}}{k}$ gegenüber einem Referenzgas. Für die Ermittlung des Faktors k muss die Gaszufuhr *V́*_{*G*0} für ein Referenzgas (mit *Lₘᵢₙ₀*) in Abhängigkeit der Stellung des mindestens einen Brennstoffaktors 9 oder ein lineares Äquivalent zu *V́*_{*G*0} bekannt sein. Solches ist in FIG 6 dargestellt. Der Faktor k kann dabei durch eine Regelung mit einer O₂-Sonde, mit einer Ionisationssonde oder einem anderen, äquivalent wirkenden Sensor ermittelt werden. Zur Veranschaulichung dieser Vorgehensweise dient FIG 8.

Ist der Wert 22 von *Lₘᵢₙ* grösser als die Schwelle 31, so handelt es sich um Flüssiggas mit dem Wert $h = 3,73 \frac{MJ}{{m}^{3}}$. Zwischen der Schwelle 31 und der Schwelle 32 kann das Gas als Methangas mit Beimischungen interpretiert werden. Solches gilt im Wesentlichen für die Gase der zweiten Gasfamilie aus dem Versorgungsnetz. Es wird hier der Wert $h = 3,55 \frac{MJ}{{m}^{3}}$ verwendet. Unterhalb der Schwelle 32 wird das Gas als Wasserstoff-Methangas-Gemisch interpretiert. Das Mischungsverhältnis in FIG 8 ändert sich dort gemäss einer Kennlinie entlang der mit 30 gezeichneten Punkte mit der Zusammensetzung und damit mit *Lₘᵢₙ.* Mit dem Mischungsverhältnis der Gase und/oder Brennstoffe kann so die Funktion des Brennstoffparameters *h* über *Lₘᵢₙ* angegeben werden. Da bei Wasserstoff mit einem Gasparameter von $h = 4,22 \frac{MJ}{{m}^{3}}$ die Abweichung gegenüber Methan mit $h = 3,55 \frac{MJ}{{m}^{3}}$ relativ gross ist, gibt es ein besonderes Interesse an der Detektion des H2-Gehalts im Methan über einen λ-geregelten Brenner. Mit der angegebenen Methode können bei vorgegebener Luftzahl λ für Wasserstoff und beispielsweise Methan sowohl die Luftzahl als auch die Leistung einer Brennereinheit automatisch bestimmt und für die Regeleinheiten zur Verfügung gestellt werden.

Für die bekannten Prozessgase und auch andere, beispielsweise flüssige, Brennstoffe wird angenommen, dass diese nicht im allgemeinen Versorgungsnetz auftreten können. Für sie wird der einzelne, skalare Brennstoffparameter h direkt und/oder manuell in die Regel- und/oder Steuer- und/oder Überwachungseinrichtung 13 eingegeben, wenn die jeweiligen Brennstoffe eingespeist werden.

Mit dem aktuell bestimmten Ist-Wert *Pᵢₛₜ* der Leistung der Brennereinrichtung 1 kann ein Leistungsregler direkt in einem geschlossenen Regelkreis betrieben werden. Der Ist-Wert *Pᵢₛₜ* der Leistung der Brennereinrichtung 1 kann auf einen vorgegebenen Sollwert *Pₛₒₗₗ* der Leistung der Brennereinrichtung 1 ausgeregelt werden.

Der Leistungssollwert kann von einer übergeordneten Temperaturregeleinheit erzeugt werden. Er kann auch direkt als Sollwert von einer Bedieneinheit und/oder einer Einheit zur Erwärmung eines Gutes und/oder bei Verbrennung eines anliegenden Restbrennstoffs aus einem chemischen Prozess dem Leistungsregler vorgegeben werden.

Wegen ${P}_{ist} = \frac{h}{λ} ⋅ {\dot{V}}_{L} = \frac{{H}_{u}}{{L}_{min}} ⋅ \frac{{\dot{V}}_{L}}{λ} = {H}_{u} ⋅ {\dot{V}}_{B}$ werden für die maximale Leistung *Pₘₐₓ* der Brennereinrichtung 1 die maximale Brennstoffzufuhr *V̇_{Bmax}* und für die minimale Leistung *Pₘᵢₙ* der Brennereinrichtung 1 die minimale Brennstoffzufuhr *V̇_{Bmin}* implizit angepasst. Äquivalent können *V̇_{Bmax}* und/oder *V̇_{Bmin}* berechnet und für den jeweiligen Brennstoff nach oben und/oder unten auf diese errechneten Werte (direkt) begrenzt werden. Auf jeden Fall ist damit sichergestellt, dass die Brennereinrichtung nicht ausserhalb des vorgesehenen Leistungsbereichs betrieben wird.

Aus dem ermittelten Ist-Wert *Pᵢₛₜ* der Leistung der Brennereinrichtung 1 kann leicht der Energieumsatz berechnet werden, indem der Ist-Wert *Pᵢₛₜ* der Leistung der Brennereinrichtung 1 über die Zeit integriert wird. So kann auch bei wechselnden Brennstoffen der Energieumsatz berechnet werden.

Wenn bekannt ist, wann der Brennstoff umgeschaltet wird, kann der Energieumsatz für die einzelnen Brennstoffe berechnet werden. Bei automatischer Erkennung des Brennstoffparameters h kann über den Wechsel von h die Umschaltung detektiert werden.

Ist der Energieumsatz bekannt, so können die Energiekosten direkt ermittelt werden, sofern die Kosten pro Energieeinheit bekannt sind. Sind die Kosten für einzelne Brennstoffe unterschiedlich, so kann dies wie oben beschrieben detektiert werden. Mithin können die Kosten für den Verbrauch der einzelnen Brennstoffe berechnet werden.

Teile einer Regeleinheit und/oder eines Verfahrens gemäss der vorliegenden Offenbarung können als Hardware und/oder als Softwaremodul, welches von einer Recheneinheit gegebenenfalls unter Hinzunahme von Containervirtualisierung ausgeführt wird, und/oder anhand eines Cloud-Rechners und/oder anhand einer Kombination der vorgenannten Möglichkeiten realisiert werden. Die Software mag eine Firmware und/oder einen Hardware-Treiber, der innerhalb eines Betriebssystems ausgeführt wird und/oder eine Container-Virtualisierung und/oder ein Anwendungsprogramm umfassen. Die vorliegende Offenbarung bezieht sich also auch auf ein Rechnerprogrammprodukt, welches die Merkmale dieser Offenbarung enthält und/oder die erforderlichen Schritte ausführt. Bei Realisierung als Software können die beschriebenen Funktionen gespeichert werden als eine oder mehrere Befehle auf einem Rechner-lesbaren Medium. Einige Beispiele Rechner-lesbarer Medien schliessen Arbeitsspeicher (RAM) und/oder magnetischen Arbeitsspeicher (MRAM) und/oder ausschliesslich lesbaren Speicher (ROM) und/oder Flash-Speicher und/oder elektronisch programmierbares ROM (EPROM) und/oder elektronisch programmierbares und löschbares ROM (EEPROM) und/oder Register einer Recheneinheit und/oder eine Festplatte und/oder eine auswechselbare Speichereinheit und/oder einen optischen Speicher und/oder jegliches geeignete Medium ein, auf welches durch einen Rechner oder durch andere IT-Vorrichtungen und Anwendungen zugegriffen werden kann.

Mit anderen Worten, die vorliegende Erfindung lehrt ein Verfahren zur Regelung einer Brennereinrichtung nach Anspruch 1. Bevorzugte Ausführungsbeispiele sind in den abhängigen Ansprüchen definiert. Die vorliegende Erfindung lehrt zudem ein entsprechendes Computerprogrammprodukt nach Anspruch 6 und ein entsprechendes nicht-flüchtiges computerlesbares Speichermedium nach Anspruch 7.

Das Genannte bezieht sich auf einzelne Ausführungsformen der Offenbarung. Verschiedene Änderungen an den Ausführungsformen können vorgenommen werden, ohne von der zu Grunde liegenden Idee abzuweichen und ohne den Rahmen dieser Offenbarung zu verlassen. Der Gegenstand der vorliegenden Erfindung ist definiert über deren Ansprüche. Es können verschiedenste Änderungen vorgenommen werden, ohne den Schutzbereich der folgenden Ansprüche zu verlassen.

### Bezugszeichen

1: Brennereinrichtung
2: Feuerraum
3: Gebläse mit (optional) veränderlicher Drehzahl
4: Luftklappe mit Stell-Antrieb
5: Verbrennungsluft
6: Brennstoff für Verbrennung bzw. Brennstoffzufuhrkanal
7: Sicherheitsabsperrventil
8: Sicherheitsabsperrventil
9: Brennstoffaktor mit Stellantrieb zur Veränderung der Brennstoffzufuhr
10: Abgas
11: Luftzufuhrkanal
12: Sensor zur Erfassung der Luftzufuhr (Luftmassenstrom / Drehzahl etc.)
13: Regel- und/oder Steuer- und/oder Überwachungseinrichtung
14: Steuersignal für Luftklappe (Stellwinkel)
15: Ansteuersignal für Gebläsedrehzahl (optional)
16: Messsignal vom Luftzufuhrsensor
17: Auf-/Zu-Signal für Sicherheitsabsperrventil
18: Auf-/Zu-Signal für Sicherheitsabsperrventil
19: Steuersignal für Brennstoffaktor (beispielsweise Stellwinkel / SchrittStellung)
20: Sensor zur Erfassung der Luftzahl λ (O₂-Sensor / Ionisationselektrode etc.)
21: Messignal vom Luftzahlsensor zur Erfassung der Luftzahl
22: Mindestluft-Bedarf für jeweiligen Brennstoff
23: einzelner, skalarer Brennstoffparameter *h* = *Hᵤ*/*Lₘᵢₙ*
24: verschiedene Gase der zweiten Gasfamilie einschliesslich von Sondergasen (Gasmischungen mit Methan als Basis-Gas)
25: spezielles Sondergas der zweiten Gasfamilie (hier Propan-Luft-Gemisch)
26: verschiedene Gase der dritten Gasfamilie (Propan-Mischungen)
27: spezielles Sondergas der ersten Gasfamilie
28: spezielles Sondergas der ersten Gasfamilie
29: spezielles Sondergas der ersten Gasfamilie
30: Wasserstoff und Methan-Wasserstoff-Mischungen
31: Grenzwert des Mindestluftbedarfes *Lₘᵢₙ* der Gase zwischen zweiter und dritter Gasfamilie
32: Grenzwert des Mindestluftbedarfes *Lₘᵢₙ* der Gase zwischen zweiter Gasfamilie und Methan-Wasserstoff-Mischungen

## Patentansprüche

1. Verfahren zur Regelung einer Brennereinrichtung (1), die Brennereinrichtung (1) umfassend einen Feuerraum (2), einen zum Feuerraum (2) führenden Luftzufuhrkanal (11) umfassend mindestens einen Luftaktor (3, 4), der ausgebildet ist zur Einstellung eines Wertes einer Luftzufuhr *V̇_{L}* durch den Luftzufuhrkanal (11), und einen zum Feuerraum (2) führenden Brennstoffzufuhrkanal (6) umfassend mindestens einen Brennstoffaktor (9), der ausgebildet ist zur Einstellung eines Wertes einer Brennstoffzufuhr *V̇_{B}* durch den Brennstoffzufuhrkanal (6), die Brennereinrichtung (1) umfassend mindestens einen Luftzahlsensor (20) und eine Regel- und/oder Steuer- und/oder Überwachungseinrichtung (13) umfassend einen Speicher, in welchem mindestens ein Kennwert (31, 32) umfassend einen Mindestluftbedarf hinterlegt ist, das Verfahren umfassend die Schritte:
Erfassen mindestens eines Luftzahlsignales (21) durch den mindestens einen Luftzahlsensor (20) und Verarbeiten des mindestens einen Luftzahlsignales (21) zu einem Wert einer Luftzahl λ;
Erfassen mindestens eines Luftzufuhrsignales (14 - 16), welches ein Mass für einen anhand des mindestens einen Luftaktors (3, 4) eingestellten Wert der Luftzufuhr *V̇_{L}* durch den Luftzufuhrkanal (11) zum Feuerraum (2) ist, und Verarbeiten des mindestens einen Luftzufuhrsignales (14 - 16) zu einem Wert einer Luftzufuhr *V̇_{L}*;
Erfassen mindestens eines Brennstoffzufuhrsignales (17 - 19), welches ein Mass für einen anhand des mindestens einen Brennstoffaktors (9) eingestellten Wert einer Brennstoffzufuhr *V̇_{B}* durch den Brennstoffzufuhrkanal (6) zum Feuerraum (2) ist, und Verarbeiten des mindestens einen Brennstoffzufuhrsignales (17 - 19) zu einem Wert einer Brennstoffzufuhr *V̇_{B}*;
Berechnen eines Mindestluftbedarfes (22) als Funktion des Wertes der Luftzufuhr *V̇_{L}* und als Funktion des Wertes der Brennstoffzufuhr *V̇_{B}* und als Funktion des Wertes der Luftzahl λ;
Vergleichen des berechneten Mindestluftbedarfes (22) mit dem Mindestluftbedarf des im Speicher der Regel- und/oder Steuer- und/oder Überwachungseinrichtung (13) hinterlegten mindestens einen Kennwertes (31, 32);
Zuordnen einer Brennstoffgruppe aus dem Vergleich des berechneten Mindestluftbedarfes (22) mit dem Mindestluftbedarf des im Speicher der Regel- und/oder Steuer- und/oder Überwachungseinrichtung (13) hinterlegten mindestens einen Kennwertes (31, 32);
Bereitstellen eines einzelnen, skalaren Brennstoffparameters h als Funktion der zugeordneten Brennstoffgruppe;
Messen und/oder Vorgeben eines Wertes einer Luftzufuhr *V̇_{L}* durch den Luftzufuhrkanal (11);
Messen und/oder Vorgeben eines Wertes einer Luftzahl X;
Berechnen eines Ist-Wertes *Pᵢₛₜ* einer Leistung der Brennereinrichtung (1) aus dem gemessenen und/oder vorgegebenen Wert der Luftzufuhr *V̇_{L},* dem gemessenen und/oder vorgegebenen Wert der Luftzahl λ und dem einzelnen, skalaren Brennstoffparameter h gemäss ${P}_{ist} = \frac{h}{λ} ⋅ {\dot{V}}_{L}$; und
Regeln der Brennereinrichtung (1) anhand des mindestens einen Brennstoffaktors (9) und bevorzugterweise des mindestens einen Luftaktors (3, 4) in Abhängigkeit des Ist-Wertes *Pᵢₛₜ* der Leistung der Brennereinrichtung (1) und in Abhängigkeit eines Sollwertes *Pₛₒₗₗ* der Leistung der Brennereinrichtung (1), bis der Sollwert *Pₛₒₗₗ* der Leistung der Brennereinrichtung (1) erreicht wird.

2. Das Verfahren gemäss Anspruch 1, wobei der Luftzufuhrkanal (11) direkt zum Feuerraum (2) führt und der Brennstoffzufuhrkanal (6) direkt zum Feuerraum (2) führt.

3. Das Verfahren gemäss Anspruch 1, wobei Luftzufuhrkanal (11) und Brennstoffzufuhrkanal (6) vor dem Feuerraum (2) in eine gemeinsame Gemischzufuhr münden, die zum Feuerraum (2) führt.

4. Das Verfahren gemäss einem der Ansprüche 1 bis 3,
wobei der mindestens eine im Speicher der Regel- und/oder Steuer- und/oder Überwachungseinrichtung (13) hinterlegte Kennwert (31, 32) den Mindestluftbedarf in Form eines Grenzwertes (31, 32) umfasst;
wobei der Grenzwert (31, 32) Werte des Mindestluftbedarfes einer ersten und einer zweiten Brennstoffgruppe voneinander abgrenzt; und
wobei das Verfahren den Schritt umfasst:
Zuordnen des berechneten Mindestluftbedarfes (22) zu der ersten oder zu der zweiten Brennstoffgruppe anhand des Grenzwertes (31, 32) des mindestens einen in der Regel- und/oder Steuer- und/oder Überwachungseinrichtung (13) hinterlegten Kennwertes (31, 32).

5. Das Verfahren gemäss einem der Ansprüche 1 bis 4,
wobei der Schritt des Berechnens des Mindestluftbedarfes als Funktion des Wertes der Luftzufuhr *V̇_{L}* und als Funktion des Wertes der Brennstoffzufuhr *V̇_{B}* und als Funktion des Wertes der Luftzahl λ den Schritt umfasst:
Berechnen des Mindestluftbedarfes als Quotienten aus dem Wert der Luftzufuhr *V̇_{L}* und einem Produkt aus dem Wert der Brennstoffzufuhr *V̇_{B}* und aus dem Wert der Luftzahl λ.

6. Computerprogrammprodukt umfassend Befehle, die bei der Ausführung des Programmes durch eine Regel- und/oder Steuer- und/oder Überwachungseinrichtung (13) für eine Brennerreinrichtung (1), die Brennereinrichtung (1) umfassend einen Feuerraum (2), einen zum Feuerraum (2) führenden Luftzufuhrkanal (11) umfassend mindestens einen Luftaktor (3, 4), der ausgebildet ist zur Einstellung eines Wertes einer Luftzufuhr *V̇_{L}* durch den Luftzufuhrkanal (11), und einen zum Feuerraum (2) führenden Brennstoffzufuhrkanal (6) umfassend mindestens einen Brennstoffaktor (9), der ausgebildet ist zur Einstellung eines Wertes einer Brennstoffzufuhr *V̇_{B}* durch den Brennstoffzufuhrkanal (6), die Brennereinrichtung (1) umfassend mindestens einen Luftzahlsensor (20), die Regel- und/oder Steuer- und/oder Überwachungseinrichtung (13) umfassend einen Speicher, in welchem mindestens ein Kennwert (31, 32) umfassend einen Mindestluftbedarf hinterlegt ist, die Regel- und/oder Steuer- und/oder Überwachungseinrichtung (13) veranlassen:
mindestens ein Luftzahlsignal (21) durch den mindestens einen Luftzahlsensor (20) zu erfassen und das mindestens eine Luftzahlsignal (21) zu einem Wert einer Luftzahl λ zu verarbeiten;
mindestens ein Luftzufuhrsignal (14 - 16), welches ein Mass für einen anhand des mindestens einen Luftaktors (3, 4) eingestellten Wert der Luftzufuhr *V̇_{L}* durch den Luftzufuhrkanal (11) zum Feuerraum (2) ist, zu erfassen und das mindestens eine Luftzufuhrsignal (14 - 16) zu einem Wert einer Luftzufuhr *V̇_{L}* zu verarbeiten;
mindestens ein Brennstoffzufuhrsignal (17 - 19), welches ein Mass für einen anhand des mindestens einen Brennstoffaktors (9) eingestellten Wert einer Brennstoffzufuhr *V̇_{B}* durch den Brennstoffzufuhrkanal (6) zum Feuerraum (2) ist, zu erfassen und das mindestens eine Brennstoffzufuhrsignal (17 - 19) zu einem Wert einer Brennstoffzufuhr *V̇_{B}* zu verarbeiten;
einen Mindestluftbedarf (22) als Funktion des Wertes der Luftzufuhr *V̇_{L}* und als Funktion des Wertes der Brennstoffzufuhr *V̇_{B}* und als Funktion des Wertes der Luftzahl λ zu berechnen;
den berechneten Mindestluftbedarf (22) mit dem Mindestluftbedarf des im Speicher der Regel- und/oder Steuer- und/oder Überwachungseinrichtung (13) hinterlegten mindestens einen Kennwert (31, 32) zu vergleichen;
eine Brennstoffgruppe aus dem Vergleich des berechneten Mindestluftbedarfes (22) mit dem Mindestluftbedarf des im Speicher der Regel- und/oder Steuer- und/oder Überwachungseinrichtung (13) hinterlegten mindestens einen Kennwert (31, 32) zuzuordnen;
einen einzelnen, skalaren Brennstoffparameter h als Funktion der zugeordneten Brennstoffgruppe bereitzustellen;
einen Ist-Wert *Pᵢₛₜ* einer Leistung der Brennereinrichtung (1) aus einem gemessenen und/oder vorgegebenen Wert der Luftzufuhr *V̇_{L},* einem gemessenen und/oder vorgegebenen Wert der Luftzahl λ und einem einzelnen, skalaren Brennstoffparameter h gemäss ${P}_{ist} = \frac{h}{λ} ⋅ {\dot{V}}_{L}$ zu berechnen; und
die Brennereinrichtung (1) anhand des mindestens einen Brennstoffaktors (9) und bevorzugterweise des mindestens einen Luftaktors (3, 4) in Abhängigkeit des Ist-Wertes *Pᵢₛₜ* der Leistung der Brennereinrichtung (1) und in Abhängigkeit eines Sollwertes *Pₛₒₗₗ* der Leistung der Brennereinrichtung (1) zu regeln, bis der Sollwert *Pₛₒₗₗ* der Leistung der Brennereinrichtung (1) erreicht wird.

7. Nicht-flüchtiges computerlesbares Speichermedium, das einen Befehlssatz zur Ausführung durch mindestens eine Regel- und/oder Steuer- und/oder Überwachungseinrichtung (13) für eine Brennerreinrichtung (1) speichert , die Brennereinrichtung (1) umfassend einen Feuerraum (2), einen zum Feuerraum (2) führenden Luftzufuhrkanal (11) umfassend mindestens einen Luftaktor (3, 4), der ausgebildet ist zur Einstellung eines Wertes einer Luftzufuhr *V̇_{L}* durch den Luftzufuhrkanal (11), und einen zum Feuerraum (2) führenden Brennstoffzufuhrkanal (6) umfassend mindestens einen Brennstoffaktor (9), der ausgebildet ist zur Einstellung eines Wertes einer Brennstoffzufuhr *V̇_{B}* durch den Brennstoffzufuhrkanal (6), die Brennereinrichtung (1) umfassend mindestens einen Luftzahlsensor (20), die Regel- und/oder Steuer- und/oder Überwachungseinrichtung (13) umfassend einen Speicher, in welchem mindestens ein Kennwert (31, 32) umfassend einen Mindestluftbedarf hinterlegt ist, wobei der Befehlssatz, wenn er durch die Regel- und/oder Steuer- und/oder Überwachungseinrichtung (13) ausgeführt wird:
mindestens ein Luftzahlsignal (21) durch den mindestens einen Luftzahlsensor (20) erfasst und das mindestens eine Luftzahlsignal (21) zu einem Wert einer Luftzahl λ verarbeitet;
mindestens ein Luftzufuhrsignal (14 - 16), welches ein Mass für einen anhand des mindestens einen Luftaktors (3, 4) eingestellten Wert der Luftzufuhr *V̇_{L}* durch den Luftzufuhrkanal (11) zum Feuerraum (2) ist, erfasst und das mindestens eine Luftzufuhrsignal (14 - 16) zu einem Wert einer Luftzufuhr *V̇_{L}* verarbeitet;
mindestens ein Brennstoffzufuhrsignal (17 - 19), welches ein Mass für einen anhand des mindestens einen Brennstoffaktors (9) eingestellten Wert einer Brennstoffzufuhr *V̇_{B}* durch den Brennstoffzufuhrkanal (6) zum Feuerraum (2) ist, erfasst und das mindestens eine Brennstoffzufuhrsignal (17 - 19) zu einem Wert einer Brennstoffzufuhr *V̇_{B}* verarbeitet;
einen Mindestluftbedarf (22) als Funktion des Wertes der Luftzufuhr *V̇_{L}* und als Funktion des Wertes der Brennstoffzufuhr *V̇_{B}* und als Funktion des Wertes der Luftzahl λ berechnet;
den berechneten Mindestluftbedarf (22) mit dem Mindestluftbedarf des im Speicher der Regel- und/oder Steuer- und/oder Überwachungseinrichtung (13) hinterlegten mindestens einen Kennwert (31, 32) vergleicht;
eine Brennstoffgruppe aus dem Vergleich des berechneten Mindestluftbedarfes (22) mit dem Mindestluftbedarf des im Speicher der Regel- und/oder Steuer- und/oder Überwachungseinrichtung (13) hinterlegten mindestens einen Kennwert (31, 32) zuordnet;
einen einzelnen, skalaren Brennstoffparameter h als Funktion der zugeordneten Brennstoffgruppe bereitstellt;
einen Ist-Wert *Pᵢₛₜ* einer Leistung der Brennereinrichtung (1) aus einem gemessenen und/oder vorgegebenen Wert der Luftzufuhr *V̇_{L},* einem gemessenen und/oder vorgegebenen Wert der Luftzahl λ und einem einzelnen, skalaren Brennstoffparameter h gemäss ${P}_{ist} = \frac{h}{λ} ⋅ {\dot{V}}_{L}$ berechnet; und
die Brennereinrichtung (1) anhand des mindestens einen Brennstoffaktors (9) und bevorzugterweise des mindestens einen Luftaktors (3, 4) in Abhängigkeit des Ist-Wertes *Pᵢₛₜ* der Leistung der Brennereinrichtung (1) und in Abhängigkeit eines Sollwertes Pₛₒₗₗ der Leistung der Brennereinrichtung (1) regelt, bis der Sollwert Pₛₒₗₗ der Leistung der Brennereinrichtung (1) erreicht wird.

## Claims

1. Method for controlling a burner facility (1), the burner facility (1) comprising a combustion chamber (2), an air supply duct (11) that leads to the combustion chamber (2) and comprises at least one air actuator (3, 4) that is embodied so as to adjust a value of an air supply *V̇_{L}* through the air supply duct (11), and a fuel supply duct (6) that leads to the combustion chamber (2) and comprises at least one fuel actuator (9) that is embodied so as to adjust a value of a fuel supply *V̇_{B}* through the fuel supply duct (6), the burner facility (1) comprising at least one air ratio sensor (20) and a open-loop control and/or closed-loop control and/or monitoring unit (13) comprising a memory in which is stored at least one characteristic value (31, 32) comprising a minimum air requirement, the method comprising the steps:
recording at least one air ratio signal (21) by way of the at least one air ratio sensor (20) and processing the at least one air ratio signal (21) to form a value of an air ratio λ;
recording at least one air supply signal (14 - 16) that is a measurement for a value of the air supply *V̇_{L}* through the air supply duct (11) to the combustion chamber (2), said value being adjusted with the aid of the at least one air actuator (3, 4), and processing the at least one air supply signal (14 - 16) to form a value of an air supply *V̇_{L}*;
recording at least one fuel supply signal (17 - 19) that is a measurement for a value of a fuel supply *V̇_{B}* through the fuel supply duct (6) to the combustion chamber (2), said value being adjusted with the aid of the at least one fuel actuator (9), and processing the at least one fuel supply signal (17 - 19) to form a value of a fuel supply *V̇_{B}*;
calculating a minimum air requirement (22) as a function of the value of the air supply *V̇_{L}* and as a function of the value of the fuel supply *V̇_{B}* and as a function of the value of the air ratio λ;
comparing the calculated minimum air requirement (22) with the minimum air requirement of the at least one characteristic value (31, 32) that is stored in the memory of the open-loop control and/or closed-loop control and/or monitoring unit (13);
allocating a fuel group from the comparison of the calculated minimum air requirement (22) with the minimum air requirement of the at least one characteristic value (31, 32) that is stored in the memory of the open-loop control and/or closed-loop control and/or monitoring unit (13);
providing the individual scalar fuel parameter *h* as a function of the allocated fuel group;
measuring and/or predetermining a value of an air supply *V̇_{L}* through the air supply duct (11);
measuring and/or predetermining a value of an air ratio λ;
calculating an actual value *P_{actual}* of a power output of the burner facility (1) from the measured and/or predetermined value of the air supply *V̇_{L},* the measured and/or predetermined value of the air ratio λ and the individual scalar fuel parameter h in accordance with ${P}_{ist} = \frac{h}{λ} ⋅ {\dot{V}}_{L}$; and
controlling the burner facility (1) with the aid of the at least one fuel actuator (9) and preferably of the at least one air actuator (3, 4) in dependence upon the actual value *P_{actual}* of the power output of the burner facility (1) and in dependence upon a target value *P_{target}* of the power output of the burner facility (1) until the target value *P_{target}* of the power output of the burner facility (1) is achieved.

2. The method according to claim 1, wherein the air supply duct (11) leads directly to the combustion chamber (2) and the fuel supply duct (6) leads directly to the combustion chamber (2) .

3. The method according to claim 1, wherein the air supply duct (11) and the fuel supply duct (6) issue upstream of the combustion chamber (2) into a common mixture feed that leads to the combustion chamber (2).

4. The method according to one of claims 1 to 3,
wherein the at least one characteristic value (31, 32) that is stored in the memory of the open-loop control and/or closed-loop control and/or monitoring unit (13) comprises the minimum air requirement in the form of a limit value (31, 32);
wherein the limit value (31, 32) delimits values of the minimum air requirement of a first and a second fuel group from one another; and
wherein the method comprises the step:
allocating the calculated minimum air requirement (22) to the first or to the second fuel group with the aid of the limit value (31, 32) of the at least one characteristic value (31, 32) that is stored in the open-loop control and/or closed-loop control and/or monitoring unit (13).

5. The method according to one of claims 1 to 4,
wherein the step of calculating the minimum air requirement as a function of the value of the air supply *V̇_{L}* and as a function of the value of the fuel supply *V̇_{B}* and as a function of the value of the air ratio λ comprises the step;
calculating the minimum air requirement as a quotient from the value of the air supply *V̇_{L}* and a product from the value of the fuel supply *V̇_{B}* and from the value of the air ratio λ.

6. Computer program product comprising commands that in the case of implementing the program by a open-loop control and/or closed-loop control and/or monitoring unit (13) for a burner facility (1), the burner facility (1) comprising a combustion chamber (2), an air supply duct (11) that leads to the combustion chamber (2) and comprises at least one air actuator (3, 4) that is embodied so as to adjust a value of an air supply *V̇_{L}* through the air supply duct (11), and a fuel supply duct (6) that leads to the combustion chamber (2) and comprises at least one fuel actuator (9) that is embodied so as to adjust a value of a fuel supply *V̇_{B}* through the fuel supply duct (6), the burner facility (1) comprising at least one air ratio sensor (20) and a open-loop control and/or closed-loop control and/or monitoring unit (13) comprising a memory in which is stored at least one characteristic value (31, 32) comprising a minimum air requirement, cause the open-loop control and/or closed-loop control and/or monitoring unit (13):
to record at least one air ratio signal (21) by way of the at least one air ratio sensor (20) and processing the at least one air ratio signal (21) to form a value of an air ratio λ;
to record at least one air supply signal (14 - 16) that is a measurement for a value of the air supply *V̇_{L}* through the air supply duct (11) to the combustion chamber (2), said value being adjusted with the aid of the at least one air actuator (3, 4), and to process the at least one air supply signal (14 - 16) to form a value of an air supply *V̇_{L}*;
to record at least one fuel supply signal (17 - 19) that is a measurement for a value of a fuel supply *V̇_{B}* through the fuel supply duct (6) to the combustion chamber (2), said value being adjusted with the aid of the at least one fuel actuator (9), and to process the at least one fuel supply signal (17 - 19) to form a value of a fuel supply *V̇_{B}*;
to calculate a minimum air requirement (22) as a function of the value of the air supply *V̇_{L}* and as a function of the value of the fuel supply *V̇_{B}* and as a function of the value of the air ratio λ;
to compare the calculated minimum air requirement (22) with the minimum air requirement of the at least one characteristic value (31, 32) that is stored in the memory of the open-loop control and/or closed-loop control and/or monitoring unit (13);
to allocate a fuel group from the comparison of the calculated minimum air requirement (22) with the minimum air requirement of the at least one characteristic value (31, 32) that is stored in the memory of the open-loop control and/or closed-loop control and/or monitoring unit (13); and
to provide the individual scalar fuel parameter *h* as a function of the allocated fuel group;
to calculate an actual value *P_{actual}* of a power output of the burner facility (1) from a measured and/or predetermined value of the air supply VL, a measured and/or predetermined value of the air ratio λ and an individual scalar fuel parameter h in accordance with ${P}_{ist} = \frac{h}{λ} ⋅ {\dot{V}}_{L}$; and
to control the burner facility (1) with the aid of the at least one fuel actuator (9) and preferably of the at least one air actuator (3, 4) in dependence upon the actual value *P_{actual}* of the power output of the burner facility (1) and in dependence upon a target value *P_{target}* of the power output of the burner facility (1) until the target value *P_{target}* of the power output of the burner facility (1) is achieved.

7. Non-volatile computer-readable memory storage medium that stores a set of commands for implementation by at least one open-loop control and/or closed-loop control and/or monitoring unit (13) for a burner facility (1), the burner facility (1) comprising a combustion chamber (2), an air supply duct (11) that leads to the combustion chamber (2) and comprises at least one air actuator (3, 4) that is embodied so as to adjust a value of an air supply *V̇_{L}* through the air supply duct (11), and a fuel supply duct (6) that leads to the combustion chamber (2) and comprises at least one fuel actuator (9) that is embodied so as to adjust a value of a fuel supply *V̇_{B}* through the fuel supply duct (6), the burner facility (1) comprising at least one air ratio sensor (20) and a open-loop control and/or closed-loop control and/or monitoring unit (13) comprising a memory in which is stored at least one characteristic value (31, 32) comprising a minimum air requirement, wherein the set of commands, if it is implemented by the open-loop control and/or closed-loop control and/or monitoring unit (13):
records at least one air ratio signal (21) by way of the at least one air ratio sensor (20) and processes the at least one air ratio signal (21) to form a value of an air ratio λ;
records at least one air supply signal (14 - 16) that is a measurement for a value of the air supply *V̇_{L}* through the air supply duct (11) to the combustion chamber (2), said value being adjusted with the aid of the at least one air actuator (3, 4), and processes the at least one air supply signal (14 - 16) to form a value of an air supply *V̇_{L}*;
records at least one fuel supply signal (17 - 19) that is a measurement for a value of a fuel supply *V̇_{B}* through the fuel supply duct (6) to the combustion chamber (2), said value being adjusted with the aid of the at least one fuel actuator (9), and to process the at least one fuel supply signal (17 - 19) to form a value of a fuel supply *V̇_{B}*;
calculates a minimum air requirement (22) as a function of the value of the air supply *V̇_{L}* and as a function of the value of the fuel supply *V̇_{B}* and as a function of the value of the air ratio λ;
compares the calculated minimum air requirement (22) with the minimum air requirement of the at least one characteristic value (31, 32) that is stored in the memory of the open-loop control and/or closed-loop control and/or monitoring unit (13);
allocates a fuel group from the comparison of the calculated minimum air requirement (22) with the minimum air requirement of the at least one characteristic value (31, 32) that is stored in the memory of the open-loop control and/or closed-loop control and/or monitoring unit (13); and
provides an individual scalar fuel parameter *h* as a function of the allocated fuel group;
calculates an actual value P_{actual} of a power output of the burner facility (1) from a measured and/or predetermined value of the air supply *V̇_{L},* a measured and/or predetermined value of the air ratio λ and an individual scalar fuel parameter h in accordance with ${P}_{ist} = \frac{h}{λ} ⋅ {\dot{V}}_{L}$; and
controls the burner facility (1) with the aid of the at least one fuel actuator (9) and preferably of the at least one air actuator (3, 4) in dependence upon the actual value P_{actual} of the power output of the burner facility (1) and in dependence upon a target value P_{target} of the power output of the burner facility (1) until the target value P_{target} of the power output of the burner facility (1) is achieved.

## Revendications

1. Procédé de régulation d'un dispositif de brûleur (1), ledit dispositif de brûleur (1) comprenant une chambre de combustion (2), un canal d'alimentation en air (11) menant à la chambre de combustion (2) et comprenant au moins un actionneur d'air (3, 4) conçu pour ajuster une valeur d'une alimentation en air ***V̇****_{L}* à travers le canal d'alimentation en air (11), et un canal d'alimentation en carburant (6) menant à la chambre de combustion (2) et comprenant au moins un actionneur de carburant (9) conçu pour ajuster une valeur d'une alimentation en carburant ***V̇****_{B}* à travers le canal d'alimentation en carburant (6), ledit dispositif de brûleur (1) comprenant au moins un capteur d'indice d'air (20) et un dispositif de régulation et/ou de commande et/ou de surveillance (13) comprenant une mémoire au sein de laquelle est stockée au moins une valeur caractéristique (31, 32) incluant un besoin minimal en air, ledit procédé comprenant les étapes :
enregistrer au moins un signal d'indice d'air (21) grâce au au moins un capteur d'indice d'air (20) et traiter le au moins un signal d'indice d'air (21) afin de générer une valeur d'un indice d'air λ ;
enregistrer au moins un signal d'alimentation en air (14-16), qui est une mesure d'une valeur, ajustée à l'aide du au moins un actionneur d'air (3, 4), de l'alimentation en air ***V̇****_{L}* à travers le canal d'alimentation en air (11) vers la chambre de combustion (2), et traiter le au moins un signal d'alimentation en air (14-16) afin de générer une valeur de l'alimentation en air ***V̇****_{L}* ;
enregistrer au moins un signal d'alimentation en carburant (17-19), qui est une mesure d'une valeur, ajustée à l'aide du au moins un actionneur de carburant (9), de l'alimentation en carburant ***V̇_{B}*** à travers le canal d'alimentation en carburant (6) vers la chambre de combustion (2), et traiter le au moins un signal d'alimentation en carburant (17-19) afin de générer une valeur de l'alimentation en carburant ***V̇****_{B}* ;
calculer un besoin minimal en air (22) en fonction de la valeur de l'alimentation en air ***V̇****_{L}*, et en fonction de la valeur de l'alimentation en carburant ***V̇****_{B}* et en fonction de la valeur de l'indice d'air λ ;
comparer le besoin minimal en air (22) calculé avec le besoin minimal en air de la au moins une valeur caractéristique (31, 32) stockée dans la mémoire du dispositif de régulation et/ou de commande et/ou de surveillance (13) ;
associer un groupe de combustibles à partir de la comparaison du besoin minimal en air (22) calculé avec le besoin minimal en air de la au moins une valeur caractéristique (31, 32) stockée dans la mémoire du dispositif de régulation et/ou de commande et/ou de surveillance (13) ;
fournir un paramètre de combustible scalaire h individuel en fonction du groupe de combustibles associé ;
mesurer et/ou spécifier une valeur de l'alimentation en air ***V̇****_{L}* à travers le canal d'alimentation en air (11) ;
mesurer et/ou spécifier une valeur d'un indice d'air λ ;
calculer une valeur réelle *Pᵢₛₜ* d'une puissance du dispositif de brûleur (1) à partir de la valeur mesurée et/ou spécifiée de l'alimentation en air ***V̇****_{L}*, à partir de la valeur mesurée et/ou spécifiée de l'indice d'air λ et à partir du paramètre de combustible scalaire h individuel, en vérifiant ${P}_{ist} = \frac{h}{λ} ⋅ {\dot{V}}_{L}$; et
réguler le dispositif de brûleur (1) à l'aide du au moins un actionneur de combustible (9) et de manière préférée à l'aide du au moins un actionneur d'air (3, 4) en fonction de la valeur réelle *Pᵢₛₜ* de la puissance du dispositif de brûleur (1) et en fonction d'une valeur de consigne *Pₛₒₗₗ* de la puissance du dispositif de brûleur (1), jusqu'à ce que la valeur de consigne *Pₛₒₗₗ* de la puissance du dispositif de brûleur (1) soit atteinte.

2. Le procédé selon la revendication 1, dans lequel le canal d'alimentation en air (11) mène directement à la chambre de combustion (2) et le canal d'alimentation en carburant (6) mène directement à la chambre de combustion (2).

3. Le procédé selon la revendication 1, dans lequel le canal d'alimentation en air (11) et le canal d'alimentation en carburant (6) débouchent avant la chambre de combustion (2) dans une alimentation en mélange commune menant à la chambre de combustion (2).

4. Le procédé selon l'une quelconque des revendications 1 à 3,
dans lequel au moins une valeur caractéristique (31, 32) stockée dans la mémoire du dispositif de régulation et/ou de commande et/ou de surveillance (13) comprend le besoin minimal d'air sous la forme d'une valeur limite (31, 32) ;
dans lequel la valeur limite (31, 32) délimite des valeurs du besoin minimal en air d'un premier groupe de combustibles et d'un second groupe de combustibles ; et
dans lequel le procédé comprend l'étape :
associer le besoin minimal en air (22) calculé au premier groupe de combustibles ou au second groupe de combustibles à l'aide de la valeur limite (31, 32) de la au moins une valeur caractéristique (31, 32) enregistrée dans le dispositif de régulation et/ou de commande et/ou de surveillance (13).

5. Le procédé selon l'une quelconque des revendications 1 à 4,
dans lequel l'étape de calcul du besoin minimal en air en fonction de la valeur de l'alimentation en air ***V̇****_{L}* et en fonction de la valeur de l'alimentation en carburant ***V̇****_{B}* et en fonction de la valeur de l'indice d'air X comprend l'étape consistant à :
calculer le besoin minimal en air sous la forme de quotients issus de la valeur de l'alimentation en air ***V̇****_{L}* et d'un produit de la valeur de l'alimentation en carburant ***V̇****_{B}* et de la valeur de l'indice d'air λ.

6. Produit-programme informatique comprenant des commandes qui, lors de l'exécution du programme par un dispositif de régulation et/ou de commande et/ou de surveillance (13) destiné à un dispositif de brûleur (1), ledit dispositif de brûleur (1) comprenant une chambre de combustion (2), un canal d'alimentation en air (11) menant à la chambre de combustion (2) et comprenant au moins un actionneur d'air (3, 4) conçu pour ajuster une valeur d'une alimentation en air ***V̇****_{L}* à travers le canal d'alimentation en air (11), et un canal d'alimentation en carburant (6) menant à la chambre de combustion (2) et comprenant au moins un actionneur de carburant (9) conçu pour ajuster une valeur d'une alimentation en carburant ***V̇****_{B}* à travers le canal d'alimentation en carburant (6), ledit dispositif de brûleur (1) comprenant au moins un capteur d'indice d'air (20), ledit dispositif de régulation et/ou de commande et/ou de surveillance (13) comprenant une mémoire au sein de laquelle est stockée au moins une valeur caractéristique (31, 32) incluant un besoin minimal en air, impose au dispositif de régulation et/ou de commande et/ou de surveillance (13) de :
enregistrer au moins un signal d'indice d'air (21) grâce au au moins un capteur d'indice d'air (20) et de traiter le au moins un signal d'indice d'air (21) afin de générer une valeur d'un indice d'air λ ;
enregistrer au moins un signal d'alimentation en air (14-16), qui est une mesure d'une valeur, ajustée à l'aide du au moins un actionneur d'air (3, 4), de l'alimentation en air ***V̇****_{L}* à travers le canal d'alimentation en air (11) vers la chambre de combustion (2), et de traiter le au moins un signal d'alimentation en air (14-16) afin de générer une valeur d'une alimentation en air ***V̇****_{L}* ;
enregistrer au moins un signal d'alimentation en carburant (17-19), qui est une mesure d'une valeur, ajustée à l'aide du au moins un actionneur de carburant (9), de l'alimentation en carburant ***V̇****_{B}* à travers le canal d'alimentation en carburant (6) vers la chambre de combustion (2), et de traiter le au moins un signal d'alimentation en carburant (17-19) afin de générer une valeur d'une alimentation en carburant ***V̇****_{B}* ;
calculer un besoin minimal en air (22) en fonction de la valeur de l'alimentation en air ***V̇****_{L}* et en fonction de la valeur de l'alimentation en carburant ***V̇****_{B}* et en fonction de la valeur de l'indice d'air λ ;
comparer le besoin minimal en air (22) calculé avec le besoin minimal en air de la au moins une valeur caractéristique (31, 32) stockée dans la mémoire du dispositif de régulation et/ou de commande et/ou de surveillance (13) ;
associer un groupe de combustibles à partir de la comparaison du besoin minimal en air (22) calculé avec le besoin minimal en air de la au moins une valeur caractéristique (31, 32) stockée dans la mémoire du dispositif de régulation et/ou de commande et/ou de surveillance (13) ;
fournir un paramètre de combustible scalaire h individuel en fonction du groupe de combustibles associé ;
calculer une valeur réelle *Pᵢₛₜ* d'une puissance du dispositif de brûleur (1) à partir d'une valeur mesurée et/ou spécifiée de l'alimentation en air ***V̇****_{L},* d'une valeur mesurée et/ou spécifiée de l'indice d'air λ et d'un paramètre de combustible scalaire h individuel, en vérifiant ${P}_{ist} = \frac{h}{λ} ⋅ {\dot{V}}_{L}$; et
réguler le dispositif de brûleur (1) à l'aide du au moins un actionneur de combustible (9) et de manière préférée à l'aide du au moins un actionneur d'air (3, 4) en fonction de la valeur réelle *Pᵢₛₜ* de la puissance du dispositif de brûleur (1) et en fonction d'une valeur de consigne *Pₛₒₗₗ* de la puissance du dispositif de brûleur (1) jusqu'à ce que la valeur de consigne *Pₛₒₗₗ* de la puissance du dispositif de brûleur (1) soit atteinte.

7. Support de stockage non volatil lisible par ordinateur, qui stocke un ensemble d'instructions à exécuter grâce à au moins un dispositif de régulation et/ou de commande et/ou de surveillance (13) destiné à un dispositif de brûleur (1), ledit dispositif de brûleur (1) comprenant une chambre de combustion (2), un canal d'alimentation en air (11) menant à la chambre de combustion (2) et comprenant au moins un actionneur d'air (3, 4) conçu pour ajuster une valeur de l'alimentation en air ***V̇****_{L}* à travers le canal d'alimentation en air (11), et un canal d'alimentation en carburant (6) menant à la chambre de combustion (2) et comprenant au moins un actionneur de carburant (9) conçu pour ajuster une valeur de l'alimentation en carburant ***V̇****_{B}* à travers le canal d'alimentation en carburant (6), ledit dispositif de brûleur (1) comprenant au moins un capteur d'indice d'air (20), ledit dispositif de régulation et/ou de commande et/ou de surveillance (13) comprenant une mémoire au sein de laquelle est stockée au moins une valeur caractéristique (31, 32) incluant un besoin minimal en air, dans lequel l'ensemble d'instructions, lorsqu'il est exécuté par le dispositif de régulation et/ou de commande et/ou de surveillance (13) :
enregistre au moins un signal d'indice d'air (21) grâce au au moins un capteur d'indice d'air (20) et traite le au moins un signal d'indice d'air (21) afin de générer une valeur d'un indice d'air λ ;
enregistre au moins un signal d'alimentation en air (14 à 16), qui est une mesure d'une valeur, ajustée à l'aide du au moins un actionneur d'air (3, 4), d'une alimentation en air ***V̇****_{L}* à travers le canal d'alimentation en air (11) vers la chambre de combustion (2), et traite le au moins un signal d'alimentation en air (14 à 16) afin de générer une valeur de l'alimentation en air ***V̇****_{L}* ;
enregistre au moins un signal d'alimentation en carburant (17-19), qui est une mesure d'une valeur, ajustée à l'aide du au moins un actionneur de carburant (9), d'une alimentation en carburant ***V̇****_{B}* à travers le canal d'alimentation en carburant (6) vers la chambre de combustion (2), et traite le au moins un signal d'alimentation en carburant (17-19) afin de générer une valeur de l'alimentation en carburant ***V̇****_{B}* ;
calcule un besoin minimal en air (22) en fonction de la valeur de l'alimentation en air ***V̇****_{L}* et en fonction de la valeur de l'alimentation en carburant ***V̇****_{B}* et en fonction de la valeur de l'indice d'air λ ;
compare le besoin minimal en air (22) calculé avec le besoin minimal en air de la au moins une valeur caractéristique (31, 32) stockée dans la mémoire du dispositif de régulation et/ou de commande et/ou de surveillance (13) ;
associe un groupe de combustibles à partir de la comparaison du besoin minimal en air (22) calculé avec le besoin minimal en air de la au moins une valeur caractéristique (31, 32) stockée dans la mémoire du dispositif de régulation et/ou de commande et/ou de surveillance (13) ;
fournit un paramètre de combustible scalaire h individuel en fonction du groupe de combustibles associé ;
calcule une valeur réelle *Pᵢₛₜ* d'une puissance du dispositif de brûleur (1) à partir d'une valeur mesurée et/ou spécifiée de l'alimentation en air ***V̇****_{L}*, d'une valeur mesurée et/ou spécifiée de l'indice d'air X et d'un paramètre de combustible scalaire h individuel, en vérifiant ${P}_{ist} = \frac{h}{λ} ⋅ {\dot{V}}_{L}$ ; et
régule le dispositif de brûleur (1) à l'aide du au moins un actionneur de combustible (9) et de manière préférée à l'aide du au moins un actionneur d'air (3, 4) en fonction de la valeur réelle *Pᵢₛₜ* de la puissance du dispositif de brûleur (1) et en fonction d'une valeur de consigne *Pₛₒₗₗ* de la puissance du dispositif de brûleur (1), jusqu'à ce que la valeur de consigne *Pₛₒₗₗ* de la puissance du dispositif de brûleur (1) soit atteinte.
